# EUROPÄISCHE PATENTSCHRIFT

(11) **EP 2 202 343 B1**
(45) Veröffentlichungstag und Bekanntmachung des Hinweises auf die Patenterteilung: **12.04.2017**
(21) Anmeldenummer: 09178995.8
(22) Anmeldetag: 14.12.2009
(51) Int. Cl.: D06F 39/00

(54) **Verfahren zur Behandlung von Wäsche sowie hierzu geeignete Waschmaschine**
Method for treating laundry and accompanying laundry machine
Procédé de traitement du linge ainsi que lave-linge adapté

(30) Priorität: 18.12.2008 DE 102008054930
(43) Veröffentlichungstag der Anmeldung: 30.06.2010
(73) Patentinhaber: BSH Hausgeräte GmbH, 81739 München (DE)
(72) Erfinder: Hanau, Andreas, 12359 Berlin (DE); Schaub, Hartmut, 14656 Brieselang (DE); Schulze, Ingo, 16341 Panketal (DE)

(56) Entgegenhaltungen:
- EP-A1- 1 350 881
- DE-A1-102006 029 948
- DE-A1-102006 030 891
- US-A1- 2008 282 479

## Beschreibung

Die Erfindung betrifft ein Verfahren zur Behandlung von Wäsche in einer Waschmaschine sowie eine zur Durchführung dieses Verfahrens besonders geeignete Waschmaschine. Insbesondere betrifft die Erfindung ein Verfahren zur Behandlung von Wäsche mit einer gesteuerten Benetzungsphase (siehe US-A-20080282479). Bei den bislang bekannten Waschmaschinen ist der Wasserverbrauch immer noch relativ groß. Zudem wird im Allgemeinen das einmal in der Trommel bzw. dem Laugenbehälter der Waschmaschine befindliche Wasser nur einmal verwendet und nach der Nutzung als Abwasser entsorgt. Wünschenswert ist eine weitere Reduzierung des Wasserverbrauchs einer Waschmaschine.

Bei der Anpassung der zum Waschen benötigten Wassermenge in einer programmgesteuerten Waschmaschine soll vor allem die Benetzungsphase so optimiert sein, dass jeder Wäscheposten mit einer hierauf abgestimmten Wassermenge im Laugenbehälter vor dem eigentlichen Waschprozess in möglichst kurzer Zeit vollständig und gleichmäßig benetzt wird.

Hierzu wird bislang im Allgemeinen Wäsche in einem mehrstufigen Prozess durch Einfüllen von Leitungswasser in eine in einem Laugenbehälter befindliche Trommel solange mit Wasser behandelt, bis die Wäschestücke ausreichend benetzt sind. Dies ist im Allgemeinen erreicht, wenn ein Wasserstand in der Waschmaschine eine gewünschte Höhe erreicht hat und diese beibehält, wenn die Wasserzufuhr unterbrochen wird. Hierbei wird daher im Allgemeinen die Wasserzufuhr diskontinuierlich durchgeführt, um ein eventuelles Aufsaugen von Wasser durch noch unzureichend benetzte Wäschestücke feststellen zu können. Dieser Vorgang kann bis zu zehn Minuten dauern. Die aufgenommene Wassermenge und der für die Benutzung der Wäsche notwendige Zeitraum hängen von der Saugfähigkeit der Wäschestücke ab. Im Allgemeinen sind eine geringe Wassermenge sowie eine schnelle und ausreichende Durchfeuchtung (Benetzung) der Wäschestücke erwünscht, um ein optimales Waschergebnis zu erzielen.

In der DE 10 2004 039 662 A1 ist eine programmgesteuerte Waschmaschine mit einem Benetzungsprozess beschrieben, der auf die Wäschemenge in einer in einem Laugenbehälter um eine nicht vertikale Achse drehbar gelagerten Wäschetrommel mittels eines Wasserzulaufsystems und einer Steuereinrichtung abgestimmt werden kann. Durch die Steuereinrichtung ist der Zulauf von Wasser in den Laugenbehälter zeitlich steuerbar, wobei der Benetzungsprozess in so viele Phasen (Ph1 bis Ph3) aufgeteilt ist, wie Mengenstufen (klein, mittel, groß) für die zu behandelnde Wäsche vorgesehen sind.

In der WO 2008/000609 A1 und der WO 2008/003577 A1 ist jeweils ein Verfahren zum behandeln von Wäsche beschrieben, bei dem die jeweils zu einem Waschprozess benötigte Wassermenge so optimiert werden soll, dass der jeweils vorgelegte Posten an Wäsche mit einer jeweils auf ihn abgestimmten Menge an Wasser in möglichst kurzer Zeit vollständig und gleichmäßig benetzt sein soll. Eine Bestimmung der Menge an Wäsche in einem solchen Posten ist nicht vorgesehen.

Die US 2008/0282479 A1 beschreibt eine Waschmaschine mit einer rotierenden Trommel und einem Laugenbehälter, einer Pumpe für die Umwälzung von Waschflüssigkeit zwischen Trommel und Laugenbehälter, einem Wasserniveausensor für die Messung und Ausgabe des Wasserniveaus im Laugenbehälter, sowie einem Kontrollinstrument, welches die Ausgabe erhält und die Aktivierung dieser Pumpe kontrolliert. Das Kontrollinstrument ist so programmiert, dass die Beladung der Trommel mit Wäsche basierend auf einem sich ändernden Wasserniveau im Laugenbehälter bestimmt wird. Bei einer bevorzugten Bestimmungsmethode für die Beladungsmenge wird der Wasserstand im Laugenbehälter während der Umwälzung im stationären Zustand mit dem Wasserstand nach beendeter Umwälzung verglichen und die Differenz in Hinblick auf die Beladungsmenge ausgewertet.

Die bisher bekannten Benetzungsprozesse bzw. -phasen können weiter optimiert werden. Beispielsweise berücksichtigen die bekannten Benetzungsprozesse unzureichend unterschiedlich große Wäscheposten, so dass bei sehr großen Wäscheposten (d.h. Wäscheposten nahe der Beladungsgrenze) keine vollständige Benetzung stattfindet. Im Gegensatz dazu dauert die Benetzungsphase für kleine Wäscheposten gemessen an ihrem Benetzungserfolg oft zu lange. Außerdem kann bei den bekannten Benetzungsprozessen die Gleichmäßigkeit der Benetzung weiter verbessert werden.

Aufgabe der Erfindung ist daher die Bereitstellung eines Verfahrens zur Behandlung von Wäsche in einer Waschmaschine, bei dem ein Wasserverbrauch deutlich reduziert ist und die Benetzungsphase so gesteuert werden kann, dass Menge und/oder Art der in der Waschmaschine befindlichen Wäsche berücksichtigt wird.

Aufgabe ist es außerdem, eine zur Durchführung dieses Verfahrens geeignete Waschmaschine aufzuzeigen.

Die Lösung dieser Aufgabe wird nach dieser Erfindung erreicht durch ein Verfahren zur Behandlung von Wäsche mit den Merkmalen des entsprechenden unabhängigen Patentanspruchs sowie die Waschmaschine des entsprechenden unabhängigen Patentanspruchs. Bevorzugte Ausführungsformen des erfindungsgemäßen Verfahrens sowie der erfindungsgemäßen Waschmaschine sind in entsprechenden abhängigen Patentansprüchen aufgeführt. Bevorzugten Ausführungsformen des erfindungsgemäßen Verfahrens entsprechen bevorzugte Ausführungsformen der erfindungsgemäßen Waschmaschine und umgekehrt, auch wenn dies hierin nicht explizit festgestellt wird.

Die Erfindung betrifft somit ein Verfahren zur Behandlung von Wäsche in einer Waschmaschine mit einer Programmsteuerung, einer in einem Laugenbehälter drehbar gelagerten Trommel, einem Sensor zur Bestimmung einer Höhe h und/oder eines hydrostatischen Drucks p einer im Laugenbehälter befindlichen wässrigen Flüssigkeit, einem Wasserspeicher und einer zwischen dem Wasserspeicher und dem Laugenbehälter angeordneten ersten Pumpe, wobei in einer Benetzungsphase
(a) eine Menge Mₒ an Wasser in den Laugenbehälter eingefüllt wird, bis eine vorgegebene Höhe hₛₑₜ und/oder ein vorgegebener hydrostatischer Druck pₛₑₜ erreicht ist;
(b) nach einer vorgegebenen Zeit tₛₑₜ₁ und einer vorgegebenen Anzahl nₛₑₜ von Drehungen der Trommel eine im Laugenbehälter vorhandene Menge Mₗ an ungebundenem Wasser in den Wasserspeicher gepumpt wird; und
(c) die Menge Mₗ an in den Wasserspeicher gepumptem ungebundenen Wasser, das Verhältnis Mₗ / Mₒ und/oder ein zeitlicher Gradient (Δh/Δt) für die Höhe h der wässrigen Flüssigkeit und/oder ein zeitlicher Gradient (Δp/Δt) für den hydrostatischen Druck p zur Bestimmung einer Beladungsmenge mit Wäsche und/oder einer Wäscheart ausgewertet wird.

In einer bevorzugten Ausführungsform dieses Verfahrens wird in einem Schritt (d) in Abhängigkeit von der bestimmten Beladungsmenge mit Wäsche und/oder der Wäscheart durch Rotieren der Trommel mit einer vorgegebenen Umdrehungszahl Uₛₑₜ für einen vorgegebenen Zeitraum tₛₑₜ₂ ein definierter Wassergehalt in der Wäsche eingestellt.

Vorzugsweise wird beim erfindungsgemäßen Verfahren in einer Waschphase in einem Schritt (e) eine Menge Mₚ der in den Wasserspeicher gepumpten Menge Mₗ an ungebundenem Wasser, wobei Mₚ ≤ Mₗ gilt, über eine Einspülschale in den Laugenbehälter geleitet. Hierbei ist es wiederum bevorzugt, dass die Menge Mₚ in Abhängigkeit von einem in der Programmsteuerung gespeicherten Zusammenhang zwischen der Menge Mₚ und der Beladungsmenge mit Wäsche und/oder der Wäscheart ausgewählt wird.

Die Einleitung von Wasser über die Einspülschale wird in der Regel durchgeführt, um in der Trommel Waschmittel für die Waschphase bereitzustellen.

Im Schritt (a) des erfindungsgemäßen Verfahrens wird vorzugsweise teilweise oder ausschließlich im Wasserspeicher vorhandenes Wasser in den Laugenbehälter geleitet. Ganz besonders bevorzugt wird ausschließlich im Wasserspeicher vorhandenes Wasser in den Laugenbehälter geleitet.

Beim erfindungsgemäßen Verfahren schließt sich an eine Benetzungsphase im Allgemeinen eine Waschphase an. Vorzugsweise wird nach einer Waschphase aus dem Laugenbehälter eine Waschlauge mittels der ersten Pumpe zur Entsorgung abgepumpt. Damit würde die Notwendigkeit für eine separate Pumpe zur Entsorgung der Waschlauge entfallen.

Vorzugsweise wird im Schritt (b) des Verfahrens die Trommel für einige Sekunden oder Minuten mit einer Drehzahl von 10 bis 50 Umdrehungen pro Minute gedreht.

Der im Verfahrensschritt (a) mit Hilfe des Sensors gemessene hydrostatische Druck p kann mit der eingefüllten Wassermenge verglichen werden. Die in der Trommel befindliche Wäsche saugt Wasser auf, das daher nicht zu einer Erhöhung des hydrostatischen Drucks beitragen kann. Durch den Vergleich des gemessenen hydrostatischen Drucks und der eingefüllten Wassermenge Mₒ- der absoluten Werte und deren zeitlicher Änderung - mit entsprechenden in der Programmsteuerung der Waschmaschine gespeicherten Werten für die Durchfeuchtung von Wäsche lässt sich die Menge an in der Trommel vorliegender Wäsche und ihr Durchfeuchtungsgrad (Benetzungsgrad) ermitteln. Im Ergebnis kann die Dauer der Benetzungsphase sehr genau auf die vorliegende Wäschemenge abgestimmt werden.

Der Verfahrensschritt (c) benutzt vorzugsweise den Umstand, dass mit zunehmender Sättigung der Wäsche mit Wasser mehr relativ freies Wasser vorliegt, das aufgrund der Schwerkraft vergleichsweise rasch aus der Wäsche in den Laugenbehälter zurücklaufen kann. Somit ist es bei Stillstand der Trommel durch Verfolgung der zeitlichen Änderung des hydrostatischen Druckes p möglich, die Beladungsmenge an Wäsche und deren Benetzung bzw. die Wäscheart zu erkennen.

In einer vorteilhaften Ausführungsform der Erfindung entspricht die Drehrichtung der Wäschetrommel der Richtung der Wirksamkeit einer Schöpfeinrichtung. Hierbei wird die Wäsche intensiv durchfeuchtet, so dass die Menge des zugelaufenen Wassers noch genauer ermittelt werden kann.

Für die Ermittlung der eingefüllten Wassermenge Mₒ kann eine Messvorrichtung vorhanden sein, beispielsweise eine Zeitmessvorrichtung zum Bestimmen des Öffnungszeitraums eines Zulaufventils für das Wasser oder eine Flüssigkeitsmengenmessvorrichtung zur Messung der eingefüllten Menge an Flüssigkeit. Diese sind erfindungsgemäß in einer Leitung zwischen dem Wasserspeicher und dem Laugenbehälter und/oder in einer Leitung zwischen der Wasserzufuhr und dem Laugenbehälter angeordnet, je nachdem, ob Wasser aus dem Wasserspeicher und/oder Leitungswasser verwendet wird.

Die Erfindung betrifft außerdem eine Waschmaschine mit einer Programmsteuerung, einer in einem Laugenbehälter drehbar gelagerten Trommel, einem Sensor zur Bestimmung einer Höhe h und/oder eines hydrostatischen Drucks p einer im Laugenbehälter befindlichen wässrigen Flüssigkeit, wobei die Waschmaschine einen Wasserspeicher und eine zwischen dem Wasserspeicher und dem Laugenbehälter angeordnete erste Pumpe umfasst, und wobei die Programmsteuerung (12) eingerichtet ist zur Durchführung eines Verfahrens zur Behandlung von Wäsche, bei welchem Verfahren in einer Benetzungsphase:
a) eine Menge Mₒ an Wasser in den Laugenbehälter (1) eingefüllt wird, bis eine vorgegebene Höhe hₛₑₜ und/oder ein vorgegebener hydrostatischer Druck pₛₑₜ erreicht ist;
b) nach einer vorgegebenen Zeit tₛₑₜ₁ und einer vorgegebenen Anzahl nₛₑₜ von Drehungen der Trommel (2) eine im Laugenbehälter (1) vorhandene Menge Mₗ an ungebundenem Wasser in den Wasserspeicher (16) gepumpt wird; und
c) die Menge Mₗ an in den Wasserspeicher (16) gepumptem ungebundenem Wasser, das Verhältnis Mₗ / Mₒ und/oder ein zeitlicher Gradient (Δh/Δt) für die
Höhe h der wässrigen Flüssigkeit und/oder ein zeitlicher Gradient (Δp/Δt) für den hydrostatischen Druck p zur Bestimmung einer Beladungsmenge mit Wäsche und/oder einer Wäscheart ausgewertet wird.

In einer bevorzugten Ausführungsform dieser Waschmaschine ist die erste Pumpe außerdem zwischen dem Laugenbehälter und einem Abwasserausgang angeordnet. Durch diese Anordnung erübrigt sich die Verwendung einer zweiten Pumpe, weil eine einzige Pumpe sowohl zum Wassertransport zwischen Wasserspeicher und Laugenbehälter als auch zum Abtransport von Waschlauge aus dem Laugenbehälter über einen Abwasserausgang verwendet werden kann.

In einer alternativen Ausführungsform der erfindungsgemäßen Waschmaschine ist dagegen zwischen dem Laugenbehälter und einem Abwasserausgang eine zweite Pumpe angeordnet.

Im Allgemeinen weist die erfindungsgemäße Waschmaschine eine am Boden des Laugenbehälters angeordnetes Laugenablaufsystem sowie eine Heizung zur Erwärmung der wässrigen Flüssigkeit auf. Bei Verwendung von Wasser aus dem Wasserspeicher ist hierbei von Vorteil, dass Wasser von Raumtemperatur verwendet werden kann und ggf. die für die Erwärmung von relativ kaltem Leitungswasser mittels der Heizung benötigte Wärmeenergie eingespart werden kann.

Die Erfindung hat weitere Vorteile. Mit dem erfindungsgemäßen Verfahren gelingt es, die Menge an Wasser, die in einem Wäschebehandlungsverfahren in einer Waschmaschine eingesetzt wird, deutlich zu reduzieren, wobei gleichzeitig eine Benetzungsphase optimal auf die Menge und/oder Art der zu behandelnden Wäsche eingestellt werden kann, so dass bei gleichmäßiger Benetzung die Wäsche vor dem eigentlichen Waschprozess mit der optimalen Menge an Wasser bzw. Lauge benetzt ist.

Weitere Einzelheiten der Erfindung ergeben sich aus der nachfolgenden Beschreibung von nicht einschränkenden Ausführungsbeispielen für das erfindungsgemäße Verfahren und eine in diesen Verfahren eingesetzte Waschmaschine. Dabei wird Bezug genommen auf die Figuren 1 und 2.
Figur 1 zeigte eine erste Ausführungsform einer Waschmaschine, bei der nur eine Pumpe verwendet wird.
Figur 2 zeigt eine zweite Ausführungsform einer Waschmaschine, bei der zwei Pumpen verwendet werden.

Figur 1 ist eine schematische Darstellung der vorliegend relevanten Teile einer Waschmaschine, in der ein nun genau zu erläuterndes Verfahren durchgeführt werden kann. Andere Ausführungsformen sind denkbar. Die Waschmaschine der in Figur 1 gezeigten Ausführungsform weist einen Laugenbehälter 1 auf, in dem eine Trommel 2 drehbar gelagert und durch einen Antriebsmotor 14 betrieben werden kann. Gemäß neueren Erkenntnissen für die Ergonomie beim Umgang mit solchen Waschmaschinen ist die Drehachse 3 der Trommel 2 aus der Horizontalen um einen kleinen Winkel (z.B. 13°) nach vorne oben gerichtet, so dass man einen leichteren Zugang und Einblick in das Innere der Trommel 2 hat. Durch diese Anordnung wird im Zusammenwirken mit besonders geformten Wäschemitnehmern 4 und Schöpfeinrichtungen 5 für die Waschlauge 6 an der Innenfläche des Trommelmantels außerdem auch eine Intensivierung der Durchflutung der Wäsche 7 mit Waschlauge und eine Verminderung der freien Flotte erreicht, also der Menge an Waschlauge im Laugenbehälter 1, die durch die gesättigte Wäsche nicht mehr aufgenommen werden kann (im Wesentlichen unterhalb des tiefsten Punktes der Trommel 2).

Die Waschmaschine weist zudem ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die gegebenenfalls auch über eine Waschmitteleinspüleinrichtung ("Einspülschale") 11 geführt sein kann, aus der das Zulaufwasser Waschmittelportionen in den Laugenbehälter transportieren kann. Außerdem befindet sich im Laugenbehälter 1 eine Heizeinrichtung 13. Das Ventil 9 wie auch die Heizeinrichtung 13 können durch eine Steuereinrichtung ("Programmsteuerung") 12 in Abhängigkeit von einem Programmablaufplan gesteuert werden, der an ein Zeitprogramm und/oder an das Erreichen von gewissen Messwerten von Parametern wie der Höhe der im Laugenbehälter befindlichen Flüssigkeit, Erreichen der Menge Mₒ, Laugenniveau, Laugentemperatur, Drehzahl der Wäschetrommel usw. innerhalb der Waschmaschine gebunden sein kann.

15 bedeutet einen Sensor für die Messung eines hydrostatischen Druckes p und/oder einer Höhe h einer wässrigen Flüssigkeit im Laugenbehälter 1. 17 bedeutet eine erste Pumpe, die zwischen einem Wasserspeicher 16 und dem Laugenbehälter 1 angeordnet ist. Der Wasserspeicher 16 ist über eine Leitung 19 mit der Einspülschale 11 verbunden, so dass im Wasserspeicher 16 vorliegendes Wasser zum Einspülen von Waschmittel vor der eigentlichen Waschphase verwendet werden kann.

Bei der in Fig. 1 gezeigten Ausführungsform ist die Pumpe gleichzeitig zwischen einem Abwasserausgang 18 und dem Laugenbehälter 1 angeordnet. Somit kann durch Umschalten von Anschlüssen an der ersten Pumpe 17 entweder eine Verbindung zwischen dem Wasserspeicher 16 und dem Laugenbehälter 1 oder zwischen dem Abwasserausgang 18 und dem Laugenbehälter 1 hergestellt werden. Im Ergebnis ist bei der in Figur 1 gezeigten Waschmaschine nur eine Pumpe notwendig.

Figur 2 zeigt dagegen eine zweite Ausführungsform einer Waschmaschine, bei der zwei Pumpen verwendet werden. Eine erste Pumpe 17 befindet sich hierbei zwischen dem Wasserspeicher 16 und dem Laugenbehälter 1. Außerdem ist eine zweite Pumpe 20 zwischen dem Abwasserausgang 18 und dem Laugenbehälter 1 angeordnet.

Der Wasserspeicher 16 ist über eine Leitung 19 mit der Einspülschale 11 verbunden, so dass im Wasserspeicher 16 vorliegendes Wasser zum Einspülen von Waschmittel vor der eigentlichen Waschphase verwendet werden kann.

In jedem Fall ist in der jeweiligen Waschmaschine die Programmsteuerung 12 eingerichtet ist zur Durchführung eines Verfahrens zur Behandlung von Wäsche, bei welchem Verfahren in einer Benetzungsphase:
a) eine Menge Mₒ an Wasser in den Laugenbehälter 1 eingefüllt wird, bis eine vorgegebene Höhe hₛₑₜ und/oder ein vorgegebener hydrostatischer Druck pₛₑₜ erreicht ist;
b) nach einer vorgegebenen Zeit tₛₑₜ₁ und einer vorgegebenen Anzahl nₛₑₜ von Drehungen der Trommel 2 eine im Laugenbehälter 1 vorhandene Menge Mₗ an ungebundenem Wasser in den Wasserspeicher 16 gepumpt wird; und
c) die Menge Mₗ an in den Wasserspeicher 16 gepumptem ungebundenem Wasser, das Verhältnis Mₗ / Mₒ und/oder ein zeitlicher Gradient (Δh/Δt) für die Höhe h der wässrigen Flüssigkeit und/oder ein zeitlicher Gradient (Δp/Δt) für den hydrostatischen Druck p zur Bestimmung einer Beladungsmenge mit Wäsche und/oder einer Wäscheart ausgewertet wird.

Des Weiteren wird in einem Schritt (d) in Abhängigkeit von der bestimmten Beladungsmenge mit Wäsche und/oder der Wäscheart durch Rotieren der Trommel 2 mit einer vorgegebenen Umdrehungszahl Uₛₑₜ für einen vorgegebenen Zeitraum tₛₑₜ₂ ein definierter Wassergehalt in der Wäsche eingestellt. Zusätzlich wird in einer Waschphase in einem Schritt (e) eine Menge Mₚ der in den Wasserspeicher 16 gepumpten Menge Mₗ an ungebundenem Wasser, wobei Mₚ ≤ Mₗ gilt, über eine Einspülschale 11 in den Laugenbehälter 1 geleitet. Außerdem wird die Menge Mₚ in Abhängigkeit von einem in der Programmsteuerung gespeicherten Zusammenhang zwischen der Menge Mₚ und einer Beladungsmenge mit Wäsche und/oder einer Wäscheart ausgewählt.

## Patentansprüche

1. Verfahren zur Behandlung von Wäsche in einer Waschmaschine mit einer Programmsteuerung (12), einer in einem Laugenbehälter (1) drehbar gelagerten Trommel (2), einem Sensor (15) zur Bestimmung einer Höhe h und/oder eines hydrostatischen Drucks p einer im Laugenbehälter (1) befindlichen wässrigen Flüssigkeit, einem Wasserspeicher (16) und einer zwischen dem Wasserspeicher (16) und dem Laugenbehälter (1) angeordneten ersten Pumpe (17), wobei in einer Benetzungsphase
(a) eine Menge Mₒ an Wasser in den Laugenbehälter (1) eingefüllt wird, bis eine vorgegebene Höhe hₛₑₜ und/oder ein vorgegebener hydrostatischer Druck pₛₑₜ erreicht ist, **dadurch gekennzeichnet, dass**
(b) nach einer vorgegebenen Zeit tₛₑₜ₁ und einer vorgegebenen Anzahl nₛₑₜ von Drehungen der Trommel (2) eine im Laugenbehälter (1) vorhandene Menge Mₗ an ungebundenem Wasser in den Wasserspeicher (16) gepumpt wird; und
(c) die Menge Mₗ an in den Wasserspeicher (16) gepumptem ungebundenem Wasser, das Verhältnis Mₗ / Mₒ und/oder ein zeitlicher Gradient (Δh/Δt) für die Höhe h der wässrigen Flüssigkeit und/oder ein zeitlicher Gradient (Δp/Δt) für den hydrostatischen Druck p zur Bestimmung einer Beladungsmenge mit Wäsche und/oder einer Wäscheart ausgewertet wird.

2. Verfahren nach Anspruch 1, **dadurch gekennzeichnet, dass** in einem Schritt (d) in Abhängigkeit von der bestimmten Beladungsmenge mit Wäsche und/oder der Wäscheart durch Rotieren der Trommel (2) mit einer vorgegebenen Umdrehungszahl Uₛₑₜ für einen vorgegebenen Zeitraum tₛₑₜ₂ ein definierter Wassergehalt in der Wäsche eingestellt wird.

3. Verfahren nach Anspruch 1 oder 2, **dadurch gekennzeichnet, dass** in einer Waschphase in einem Schritt (e) eine Menge Mp der in den Wasserspeicher (16) gepumpten Menge Mₗ an ungebundenem Wasser, wobei Mₚ ≤ Mₗ gilt, über eine Einspülschale (11) in den Laugenbehälter (1) geleitet wird.

4. Verfahren nach Anspruch 3, **dadurch gekennzeichnet, dass** die Menge Mₚ in Abhängigkeit von einem in der Programmsteuerung gespeicherten Zusammenhang zwischen der Menge Mₚ und einer Beladungsmenge mit Wäsche und/oder einer Wäscheart ausgewählt wird.

5. Verfahren nach einem der Ansprüche 1 bis 4, **dadurch gekennzeichnet, dass** im Schritt (a) teilweise oder ausschließlich im Wasserspeicher (16) vorhandenes Wasser in den Laugenbehälter (1) geleitet wird.

6. Verfahren nach einem der Ansprüche 1 bis 4, **dadurch gekennzeichnet, dass** nach einem Waschverfahren aus dem Laugenbehälter (1) eine Waschlauge mittels der ersten Pumpe (17) zur Entsorgung abgepumpt wird.

7. Verfahren nach einem der Ansprüche 1 bis 6, **dadurch gekennzeichnet, dass** die Trommel (2) im Schritt (b) für einige Sekunden oder Minuten mit einer Drehzahl von 10 bis 50 Umdrehungen pro Minute gedreht wird.

8. Waschmaschine mit einer Programmsteuerung (12), einer in einem Laugenbehälter (1) drehbar gelagerten Trommel (2), einem Sensor (15) zur Bestimmung einer Höhe h und/oder eines hydrostatischen Drucks p einer im Laugenbehälter (1) befindlichen wässrigen Flüssigkeit, wobei die Waschmaschine einen Wasserspeicher (16) und eine zwischen dem Wasserspeicher (16) und dem Laugenbehälter (1) angeordnete erste Pumpe (17) umfasst und dass die Programmsteuerung (12) eingerichtet ist zur Durchführung eines Verfahrens zur Behandlung von Wäsche, bei welchem Verfahren in einer Benetzungsphase:
a) eine Menge Mₒ an Wasser in den Laugenbehälter (1) eingefüllt wird, bis eine vorgegebene Höhe hₛₑₜ und/oder ein vorgegebener hydrostatischer Druck pₛₑₜ erreicht ist, **dadurch gekennzeichnet, dass**
b) nach einer vorgegebenen Zeit tₛₑₜ₁ und einer vorgegebenen Anzahl nₛₑₜ von Drehungen der Trommel (2) eine im Laugenbehälter (1) vorhandene Menge Mₗ an ungebundenem Wasser in den Wasserspeicher (16) gepumpt wird; und
c) die Menge Mₗ an in den Wasserspeicher (16) gepumptem ungebundenem Wasser, das Verhältnis Mₗ / Mₒ und/oder ein zeitlicher Gradient (Δh/Δt) für die Höhe h der wässrigen Flüssigkeit und/oder ein zeitlicher Gradient (Δp/Δt) für den hydrostatischen Druck p zur Bestimmung einer Beladungsmenge mit Wäsche und/oder einer Wäscheart ausgewertet wird.

9. Waschmaschine nach Anspruch 8, **dadurch gekennzeichnet, dass** die erste Pumpe (17) außerdem zwischen dem Laugenbehälter (1) und einem Abwasserausgang (18) angeordnet ist.

10. Waschmaschine nach Anspruch 8, **dadurch gekennzeichnet, dass** zwischen dem Laugenbehälter (1) und einem Abwasserausgang (18) eine zweite Pumpe (20) angeordnet ist.

## Claims

1. Method for treating laundry in a washing machine having a program controller (12), a drum (2) mounted rotatably in an outer tub (1), a sensor (15) for determining a height h and/or a hydrostatic pressure p of an aqueous liquid located in the outer tub (1), a water tank (16) and a first pump (17) arranged between the water tank (16) and the outer tub (1), wherein in a wetting phase
(a) a quantity *Mₒ* of water is conveyed into the outer tub (1) until a predetermined height *hₛₑₜ* and/or a predetermined hydrostatic pressure *pₛₑₜ* is reached, **characterised in that**
(b) after a predetermined time *t*_{*set*1} and a predetermined number *nₛₑₜ* of rotations of the drum (2), a quantity *M_{I}* of free water present in the outer tub (1) is pumped into the water tank (16); and
(c) the quantity *M_{I}* of free water pumped into the water tank (16), the ratio *M_{I}* / *Mₒ* and/or a temporal gradient (Δh/Δt) for the height h of the aqueous liquid and/or a temporal gradient (Δp/Δt) for the hydrostatic pressure p is evaluated in order to determine a load quantity with laundry and/or a type of laundry.

2. Method according to claim 1, **characterised in that** in a step (d), as a function of the determined load quantity with laundry and/or the type of laundry, a defined water content in the laundry is set by rotating the drum (2) at a predetermined speed *Uₛₑₜ* for a predetermined period of time *tₛₑₜ₂.*

3. Method according to claim 1 or 2, **characterised in that** in a wash phase in a step (e), a quantity *Mₚ* of the quantity *M_{I}* of free water pumped into the water tank (16), where *Mₚ≤M_{I},* is routed through a detergent dispenser tray (11) into the outer tub (1).

4. Method according to claim 3, **characterised in that** the quantity *Mₚ* is selected as a function of an association, stored in the program controller, between the quantity *Mₚ* and a load quantity with laundry and/or a type of laundry.

5. Method according to one of claims 1 to 4, **characterised in that** in step (a), water present in part or exclusively in the water tank (16) is routed into the outer tub (1).

6. Method according to one of claims 1 to 4, **characterised in that** following a washing process a wash liquor is pumped out of the outer tub (1) using the first pump (17) for drainage purposes.

7. Method according to one of claims 1 to 6, **characterised in that** in step (b) the drum (2) is rotated with a speed of 10 to 50 rpm for a few seconds or minutes.

8. Washing machine having a program controller (12), a drum (2) mounted rotatably in an outer tub (1), a sensor (15) for determining a height h and/or a hydrostatic pressure p of an aqueous liquid located in the outer tub (1), wherein the washing machine comprises a water tank (16) and a first pump (17) arranged between the water tank (16) and the outer tub (1) and the program controller (12) is designed to carry out a method for treating laundry, in which method, in a wetting phase:
a) a quantity *Mₒ* of water is conveyed into the outer tub (1) until a predetermined height *hₛₑₜ* and/or a predetermined hydrostatic pressure *pₛₑₜ* is reached, **characterised in that**
(b) after a predetermined time *t*_{*set*1} and a predetermined number *nₛₑₜ* of rotations of the drum (2), a quantity *M_{I}* of free water present in the outer tub (1) is pumped into the water tank (16); and
(c) the quantity *M_{I}* of free water pumped into the water tank (16), the ratio *M_{I}* / *Mₒ* and/or a temporal gradient (Δh/Δt) for the height h of the aqueous liquid and/or a temporal gradient (Δp/Δt) for the hydrostatic pressure p is evaluated in order to determine a load quantity with laundry and/or a type of laundry.

9. Washing machine according to claim 8, **characterised in that** the first pump (17) is also arranged between the outer tub (1) and a drain outlet (18).

10. Washing machine according to claim 8, **characterised in that** a second pump (20) is arranged between the outer tub (1) and a drain outlet (18).

## Revendications

1. Procédé de traitement de linge dans un lave-linge comprenant une commande programmée (12), un tambour (2) monté tournant dans une cuve (1), un capteur (15) pour déterminer une hauteur h et/ou une pression hydrostatique p d'un liquide aqueux se trouvant dans la cuve (1), un réservoir d'eau (16) et une première pompe (17) montée entre le réservoir d'eau (16) et la cuve (1), procédé dans lequel, dans une phase de mouillage,
(a) une quantité Mₒ d'eau est versée dans la cuve (1) jusqu'à atteindre une hauteur prédéfinie hₛₑₜ et/ou une pression hydrostatique prédéfinie pₛₑt,
**caractérisé en ce que**
(b) après un temps prédéfini tₛₑₜ₁ et un nombre prédéfini nₛₑₜ de rotations du tambour, une quantité Mₗ d'eau libre présente dans la cuve (1) est pompée dans le réservoir d'eau (16) ; et
(c) la quantité Mₗ d'eau libre pompée dans le réservoir d'eau (16), le rapport Mₗ Mₗ/Mₒ et/ou un gradient de temps (Δh/Δt) pour la hauteur h du liquide aqueux et/ou un gradient de temps (Δp/Δt) pour la pression hydrostatique p est évalué(e) pour déterminer une quantité de charge de linge et/ou un type de linge.

2. Procédé selon la revendication 1, **caractérisé en ce que** dans une étape (d), en fonction de la quantité de charge de linge déterminée et/ou du type de linge déterminé, une teneur en eau définie du linge est réglée par rotation du tambour (2) à une vitesse de rotation prédéfinie Uₛₑₜ pendant un temps prédéfini tₛₑₜ₂.

3. Procédé selon la revendication 1 ou 2, **caractérisé en ce que** dans une phase de lavage, dans une étape (e), une quantité Mₚ de la quantité Mₗ d'eau libre pompée dans le réservoir d'eau (16), avec Mₚ ≤ Mₗ, est acheminée dans la cuve (1) via un bac à produits (11).

4. Procédé selon la revendication 3, **caractérisé en ce que** la quantité Mₚ est choisie en fonction d'une relation, mémorisée dans la commande programmée, entre la quantité Mₚ et une quantité de charge de linge et/ou un type de linge.

5. Procédé selon l'une des revendications 1 à 4, **caractérisé en ce que** dans l'étape (a), l'eau présente partiellement ou exclusivement dans le réservoir d'eau (16) est acheminée dans la cuve (1).

6. Procédé selon l'une des revendications 1 à 4, **caractérisé en ce que**, après un processus de lavage, un bain de lessive est pompé hors de la cuve (1) au moyen de la première pompe (17) pour être éliminé.

7. Procédé selon l'une des revendications 1 à 6, **caractérisé en ce que** dans l'étape (b), le tambour (2) est mis en rotation pour quelques secondes ou minutes à une vitesse de 10 à 50 tours par minute.

8. Lave-linge comprenant une commande programmée (12), un tambour (2) monté tournant dans une cuve (1), un capteur (15) pour déterminer une hauteur h et/ou une pression hydrostatique p d'un liquide aqueux se trouvant dans la cuve (1), le lave-linge comprenant un réservoir d'eau (16) et une première pompe (17) montée entre le réservoir d'eau (16) et la cuve (1) et la commande programmée (12) étant conçue pour la mise en oeuvre d'un procédé de traitement de linge, procédé dans lequel, dans une phase de mouillage,
(a) une quantité Mₒ d'eau est versée dans la cuve (1) jusqu'à atteindre une hauteur prédéfinie hₛₑₜ et/ou une pression hydrostatique prédéfinie pₛₑₜ,
**caractérisé en ce que**
(b) après un temps prédéfini tₛₑₜ₁ et un nombre prédéfini nₛₑₜ de rotations du tambour (2), une quantité Mₗ d'eau libre présente dans la cuve (1) est pompée dans le réservoir d'eau (16) ; et
(c) la quantité Mₗ d'eau libre pompée dans le réservoir d'eau (16), le rapport Mₗ / Mₒ et/ou un gradient de temps (Δh/Δt) pour la hauteur h du liquide aqueux et/ou un gradient de temps (Δp/Δt) pour la pression hydrostatique p est évalué(e) pour déterminer une quantité de charge de linge et/ou un type de linge.

9. Lave-linge selon la revendication 8, **caractérisé en ce que** la première pompe (17) est montée en outre entre la cuve (1) et une sortie d'eaux usées (18).

10. Lave-linge selon la revendication 8, **caractérisé en ce qu'**une seconde pompe (20) est montée entre la cuve (1) et une sortie d'eau usée (18).
